# EUROPÄISCHE PATENTSCHRIFT

(11) **EP 0 046 205 B1**
(45) Veröffentlichungstag und Bekanntmachung des Hinweises auf die Patenterteilung: **24.10.1984**
(21) Anmeldenummer: 81105765.2
(22) Anmeldetag: 22.07.1981
(51) Int. Cl.: A63B 31/00, B63C 9/10

(54) **Schwimm- und Rettungshilfe**
Swimming and life-saving aid
Accessoire pour la natation et le sauvetage

(30) Priorität: 16.08.1980 DE 3031019; 08.05.1981 DE 3118184
(43) Veröffentlichungstag der Anmeldung: 24.02.1982
(73) Patentinhaber: Hölzel, Bernd, D-6367 Karben 1 (DE)
(72) Erfinder: Hölzel, Bernd, D-6367 Karben 1 (DE)
(74) Vertreter: Holzhäuser, Peter Karl, Dr.-Ing.

## Beschreibung

Die Erfindung betrifft eine Schwimm- und Rettungshilfe, die nicht aufblasbar ist und aus mindestens einer eine Durchtrittsöffnung für den Arm aufweisenden Ringscheibe, deren Dicke im Vergleich zum Aussendurchmesser gering ist, besteht.

Eine derartige Schwimm- und Rettungshilfe ist beispielsweise aus der FR-A-839 941 bekannt. Konkret handelt es sich hier um eine am Unterarm anzulegende Schwimm- und Rettungshilfe, die zur Veränderung ihres Auftriebes aus einer veränderbaren Anzahl Ringscheiben besteht, die durch ein gemeinsames Band zusammengehalten werden. Als Werkstoff dient für die Ringscheiben ein verhältnismässig hartes, nicht nachgiebiges Material wie beispielsweise Kork. Die Armdurchtrittsöffnungen in den verschiedenen Ringscheiben sind unterschiedlich gross und insgesamt grösser als der Armquerschnitt, damit sie über das Handgelenk bis zum Unterarm gezogen werden können. Eine Befestigungsmöglichkeit am Unterarm ist nicht vorgesehen.

Des weiteren ist aus der CH-A-31 253 ein am Hals anzulegender Rettungsring bekannt. Der Benutzer soll diesen mit einer Mittelöffnung versehenen Rettungsring über den Kopf ziehen, worauf ein Stoffband mit einem die Öffnung umschliessenden Gummizug den notwendigen Halt am Hals sicherzustellen hat. Dieser grundsätzlich gattungsfremde Rettungsring hat sich in der Praxis nicht bewährt und wird allgemein abgelehnt, weil er dem Benutzer durch die Art der Befestigung am Hals nicht das notwendige Sicherheitsgefühl gibt und ferner sehr grosse, den Hals einengende Haltekräfte notwendig wären, um einen Menschen auf diese Weise im Wasser zu tragen.

Des weiteren ist aus der US-A-3 372 412 eine z.B. aus Polystyrolschaum bestehende, ringförmige Schwimmhilfe für Kinder bekannt, die um die Brust gelegt und mit Hilfe von Schulterriemen am Körper befestigt werden soll. Eine dünne, elastische sowie ringförmige Membran ist im Bereich der Durchtrittsöffnung dieser Schwimmhilfe angeordnet und liegt dadurch unmittelbar am Körper an.

Aus der US-A-3 095 586 ist ebenfalls ein massiver Rettungsring bekannt, und die DD-A-89 356 betrifft verschiedene, aufblasbare Oberarmschwimmringe. Sie besitzen einen oder aus Sicherheitsgründen mehrere Luftkammern und gegebenenfalls auch eingelegte, massive Auftriebskörper, die sicherstellen sollen, dass ein Mindestauftrieb auch bei Luftverlusten nicht verlorengeht. Zum Anlegen am Oberarm müssen aber alle diese Oberarmschwimmringe aufgeblasen werden, was ferner zur Folge hat, dass sie ihren sicheren und festen Halt am Oberarm bei Luftverlust verlieren und verrutschen. Aufgrund der Armbewegungen können sie dann beim Schwimmen auch verhältnismässig leicht verlorengehen.

Der Erfindung liegt die Aufgabe zugrunde, eine Schwimm- und Rettungshilfe derart zu gestalten, dass sie sich nicht nur bequem und ohne besonderen Aufwand anlegen lässt und beim Gebrauch angenehm am Oberarm sitzt, sondern auch mit dem Anlegen sofort gebrauchsfertig ist und mit Sicherheit nicht verlorengehen kann.

Gelöst wird diese Aufgabe dadurch, dass mindestens der die Durchtrittsöffnung begrenzende Randbereich elastisch ist.

Der Benutzer greift mit seinem Arm in die Durchtrittsöffnung und dehnt dabei deren Rand, der sich elastisch sowie fest an den Arm des Benutzers anlegt und der Ringscheibe dadurch einen sicheren und festen Halt gibt. Ein Verrutschen bzw. ein unbeabsichtigter Verlust der Schwimm- und Rettungshilfe ist durch die Haltekraft des aus einem elastischen Werkstoff bestehenden Randbereiches nahezu ausgeschlossen. Ferner sitzt die Schwimm- und Rettungshilfe beim Anlegen sofort formschlüssig am Oberarm, ohne dass der Benutzer noch weitere Massnahmen wie z.B. bei den aufblasbaren Schwimm-und Rettungshilfen oder bei den Rettungsringen mit Haltegurten ergreifen muss.

Gemäss einer bevorzugten Ausführungsform ist vorgesehen, dass sich ein die Durchtrittsöffnung aufweisender, ringscheibenförmiger sowie elastischer Einsatz in einer Ausnehmung der Ringscheibe befindet. Dieser Einsatz wird in die Ausnehmung eingeklebt oder bei Benutzung eines schweissfähigen Materials eingeschweisst.

Ferner ist es zweckmässig und fördert den Gebrauchswert der Schwimm- und Rettungshilfe, wenn die Ausnehmung aussermittig angeordnet ist.

Weitere Merkmale der Erfindung gehen aus den abhängigen Ansprüchen im Zusammenhang mit der Beschreibung und der Zeichnung hervor.

Die Erfindung wird nachstehend anhand von Ausführungsbeispielen, die in der Zeichnung dargestellt sind, näher beschrieben. Dabei zeigen:
Fig. 1: eine Draufsicht auf eine erfindungsgemässe Schwimm- und Rettungshilfe;
Fig. 2: eine perspektivische Ansicht einer aus mehreren Schwimm- und Rettungshilfen bestehenden Einheit;
Fig. 3: eine Draufsicht auf eine bevorzugte Ausführungsform;
Fig. 4: einen Schnitt längs der Linie IV/IV in Fig. 3;
Fig. 5: eine perspektivische Ansicht mehrerer Schwimm- und Rettungshilfen gemäss Fig. 4 und
Fig. 6: eine zum Teil im Schnitt wiedergegebene Seitenansicht einer aus mehreren Schwimm- und Rettungshilfen gemäss den Fig. 3 und 4 bestehenden Einheit.

Eine erfindungsgemässe Schwimm- und Rettungshilfe 1 gemäss Fig. 1 besteht aus mindestens einem Tragkörper in Gestalt einer flachen Ringscheibe 2, deren Aussendurchmesser D wesentlich grösser ist als ihre Dicke bzw. Breite B (siehe auch Fig. 4) in axialer Richtung. Die Ringscheibe 2 ist mit einer für den Arm bestimmten Durchtrittsöffnung 3 versehen, deren lichter Querschnitt d geringer ist als der Armquerschnitt des Benutzers. Mindestens der die Durchtrittsöffnung 3 begrenzende Rand bzw. Randbereich 4 der Ringscheibe 2 besteht aus einem elastischen Werkstoff, so dass sich der Rand 4 beim Anlegen dehnt und der Ringscheibe 2 einen sicheren und festen Halt am Arm gibt.

Als Werkstoff für die Ringscheibe dient vorzugsweise ein aufgeschäumter, geschlossen-zelliger, in Wasser nicht ätzender Kunststoff. Diese Forderungen erfüllt insbesondere Polyäthylen. Die Erfindung ist aber nicht auf die Verwendung dieses Werkstoffes beschränkt.

Die Durchtrittsöffnung 3 ist in der kreisförmigen Ringscheibe 2 schliesslich aussermittig angeordnet.

Für verschieden schwere bzw. grosse Benutzer können die Abmessungen der Ringscheiben 2 unterschiedlich gewählt werden. Im wesentlichen kommt man aber mit zwei Grössen aus, wobei sich ein Aussendurchmesser D von 19 cm, eine Breite B von 2 cm und ein lichter Querschnitt d zwischen 4 bis 9 cm für die Durchtrittsöffnung 3 als besonders zweckmässig erwiesen haben.

Die Fig. 2 zeigt eine Schwimm- und Rettungshilfe, die als Einheit 5 aus mehreren Ringscheiben 2 besteht. Diese Ringscheiben 2 werden gemeinsam oder einzeln über den Arm geschoben, bis der gewünschte Auftrieb erzielt ist.

Bei dem in den Fig. 3 und 4 dargestellten Ausführungsbeispiel handelt es sich um eine Schwimm- und Rettungshilfe 1 a, die ebenfalls aus einer flachen Ringscheibe 2a mit einer aussermittig angeordneten, kreisförmigen Ausnehmung 3a besteht, deren lichter Querschnitt jedoch wesentlich grösser ist, als der Armquerschnitt des Benutzers. In der Ausnehmung 3a ist ein flacher, sich radial erstreckender sowie elastischer Einsatz 4a mit einer Durchtrittsöffnung 5a angeordnet, deren lichte Weite wiederum geringer ist als der Armquerschnitt des Benutzers.

Mindestens der ringscheibenförmige Einsatz 4a besteht aus einem elastischen Werkstoff wie z.B. einem gummiähnlichen Kunststoff. Die Durchtrittsöffnung 5a im ringförmigen Einsatz 4a lässt sich daher aufweiten, wenn der Benutzer die Ringscheibe 2a beim Anlegen über den Arm zieht.

Der ringförmige Einsatz 4a ist in Umfangsrichtung zickzackförmig bzw. wellenförmig. Neben radial verlaufenden Erhebungen 6a sind radial verlaufende Vertiefungen 7a angeordnet, mit deren Hilfe die Elastizität des Einsatzes 4a erhöht wird. Ferner ist der Einsatz 4a leicht konisch, wie aus Fig. 4 hervorgeht.

Die Ringscheibe 2a ist flach und weist parallele Stirnflächen 8a und 9a mit zum Stapeln bzw. Zusammenstecken dienenden Vorsprüngen 10a und Vertiefungen 11 a auf. Das freie Ende jedes Vorsprungs 10a kann leicht wulstartig ausgebildet sein (s. Fig. 5) und die Vertiefungen 11 a können innen liegende Hinterschnitte aufweisen, um dem Vorsprung 10a einen guten Halt in der jeweiligen Vertiefung 11 a zu geben.

Die Dicke der Ringscheibe 2a ist gering im Verhältnis zu ihrem Durchmesser. Das Verhältnis von Dicke zu Durchmesser beträgt etwa 1:10. Als Werkstoff für die Ringscheiben 2a findet vorzugsweise ebenfalls ein elastischer Kunststoff Verwendung.

Auch der ringförmige Einsatz 4a besitzt eine Dicke, die wesentlich geringer ist als sein Aussenumfang. Die Dicke des ringförmigen sowie elastischen Einsatzes 4a ist ferner geringer als die Dicke bzw. Materialstärke der Ringscheibe 2a.

Bei Gebrauch kann sich der ringförmige Einsatz 4a ggf. derart verformen, dass er mit seinem Innenrand 12a bis über die eine oder andere Stirnfläche 8a, 9a der Ringscheibe 2a vorsteht.

Die Figuren 5 und 6 zeigen eine aus mehreren Schwimm- und Rettungshilfen bzw. Ringscheiben 2a bestehende Einheit 13a, die entweder im Abstand voneinander oder durch die Vorsprünge 1 Oa und Vertiefungen 11 a miteinander verbunden über den Arm geschoben werden können.

## Patentansprüche

1. Schwimm- und Rettungshilfe, die nicht aufblasbar ist und aus mindestens einer eine Durchtrittsöffnung (3, 5a) für den Arm aufweisenden Ringscheibe (2, 2a), deren Dicke (B) im Verhältnis zum Aussendurchmesser (D) gering ist, besteht, dadurch gekennzeichnet, dass mindestens der die Durchtrittsöffnung (3, 5a) begrenzende Randbereich (4) elastisch ist.

2. Schwimm- und Rettungshilfe nach Anspruch 1, dadurch gekennzeichnet, dass in einer Ausnehmung (3a) der Ringscheibe (2a) ein die Durchtrittsöffnung (5a) aufweisender, ringscheibenförmiger sowie elastischer Einsatz (4a) vorgesehen ist.

3. Schwimm- und Rettungshilfe nach Anspruch 1 und 2, dadurch gekennzeichnet, dass der Einsatz (4a) wellenförmige, sich radial erstreckende Erhebungen (6a) und Vertiefungen (7a) aufweist.

4. Schwimm- und Rettungshilfe nach Anspruch 1 und 2, dadurch gekennzeichnet, dass der Einsatz (4a) konisch ist.

5. Schwimm- und Rettungshilfe nach Anspruch 1, dadurch gekennzeichnet, dass die Ausnehmung (3a) aussermittig angeordnet ist.

6. Schwimm- und Rettungshilfe nach Anspruch 1-5, dadurch gekennzeichnet, dass die Dicke des Einsatzes (4a) geringer ist als die der Ringscheibe (2a).

7. Schwimm- und Rettungshilfe nach Anspruch 1 und 2, dadurch gekennzeichnet, dass Vorsprünge (10a) und Vertiefungen (11 a) auf bzw. in ihren Stirnflächen (8a, 9a) angeordnet sind.

8. Schwimm- und Rettungshilfe nach Anspruch 1-7, gekennzeichnet durch die Verwendung von Polyäthylen als Werkstoff.

## Revendications

1. Dispositif de sauvetage et de natation qui n'est pas gonflable et qui est constitué par au moins un disque (2, 2a) présentant une ouverture de passage (3, 5a) pour le bras, disque dont l'épaisseur (B) est inférieure au diamètre extérieur (D), dispositif caractérisé en ce qu'au moins la zone périphérique (4) délimitant l'ouverture de passage (3, 5a) est élastique.

2. Dispositif de sauvetage et de natation selon la revendication 1, caractérisé en ce qu'il est prévu dans un évidement (3a) du disque (2a) une garniture élastique (4a) de forme annulaire présentant l'ouverture de passage (5a).

3. Dispositif de sauvetage et de natation selon les revendications 1 et 2, caractérisé en ce que la garniture (4a) présente des sommets (6a) et des creux (7a) de forme ondulée s'étendant radialement.

4. Dispositif de sauvetage et de natation selon les revendications 1 et 2, caractérisé en ce que la garniture (4a) est conique.

5. Dispositif de sauvetage et de natation selon la revendication 1, caractérisé en ce que l'évidement (3a) est disposé de façon excentrique.

6. Dispositif de sauvetage et de natation selon les revendications 1 à 5, caractérisé en ce que l'éppaisseur des garnitures (4a) est inférieure à celle du disque (2a).

7. Dispositiv de sauvetage et de natation selon les revendications 1 et 2, caractérisé en ce que des saillies (1 Oa) et des évidements (11 a) sont prévus les unes sur, et les autres dans les surfaces frontales (8a, 9a) du dispositif.

8. Dispositif de sauvetage et de natation selon les revendications 1 à 7, caractérisé par l'utilisation de polyéthylène en tant que matière première.

## Claims

1. A non-inflating swimming aid and life-saving device comprising at least one ring-like disk (2, 2a) with an opening (3, 5a) therethrough for an arm, the thickness (B) of the ring being small in proportion to its outer diameter (D), characterised in that at least the edge part (4) limiting the through opening (3, 5a) is elastic.

2. The swimming aid and life-saving device as claimed in claim 1 characterized by an elastic plug (4a) in the form of a ring-like disk in a pocket (3a) in the ring-like disk (2a), such insert having an opening (5a) therethrough.

3. The swimming aid and life-saving device as claimed in claims 1 and 2 characterized in that the insert (4a) has radial ridges (6a) and valleys (7a) in the form of corrugations.

4. The swimming aid and life-saving device as claimed in claims 1 and 2 characterized in that said insert (4a) is conical.

6. The swimming aid and life-saving device as claimed in claim 1 characterized in that the opening (3a) is eccentric.

6. The swimming aid and life-saving device as claimed in any one of claims 1 to 5 characterized in that the thickness of the insert (4a) is less than that of the ring-like disk (2a).

7. The life-saving device and swimming aid as claimed in claim 1 characterized by projections (1 Oa) on and hollows (11 a) in end faces (8a, 9a) thereof.

8. The swimming aid and life-saving device as claimed in any one of claims 1 to 7 characterized by the use of polyethylene as a material therefor.
